# EUROPÄISCHE PATENTSCHRIFT

(11) **EP 2 172 062 B1**
(45) Veröffentlichungstag und Bekanntmachung des Hinweises auf die Patenterteilung: **06.07.2016**
(21) Anmeldenummer: 08774916.4
(22) Anmeldetag: 09.07.2008
(51) Int. Cl.: H04R 25/00

(54) **VERFAHREN ZUM ANPASSEN EINES HÖRGERÄTS MIT HILFE EINES PERZEPTIVEN MODELLS**
METHOD FOR ADAPTING A HEARING DEVICE USING A PERCEPTIVE MODEL
PROCÉDÉ D'ADAPTATION D'UN APPAREIL DE CORRECTION AUDITIVE À L'AIDE D'UN MODÈLE PERCEPTIF

(30) Priorität: 27.07.2007 DE 102007035171
(43) Veröffentlichungstag der Anmeldung: 07.04.2010
(73) Patentinhaber: Sivantos Pte. Ltd., Singapore 139959 (SG)
(72) Erfinder: FRÖHLICH, Matthias, 91056 Erlangen (DE); LATZEL, Matthias, 91330 Eggolsheim (DE); PUDER, Henning, 91052 Erlangen (DE); STEINBUSS, Andre, 91052 Erlangen (DE)
(74) Vertreter: FDST Patentanwälte
(86) Internationale Anmeldenummer: PCT/EP2008/058910
(87) Internationale Veröffentlichungsnummer: WO 2009/016010

(56) Entgegenhaltungen:
- EP-A- 0 661 905
- US-A- 4 972 487
- US-A- 5 729 658
- US-A- 6 167 138
- MOORE B C J: "Use of a loudness model for hearing aid fitting. IV. Fitting hearing aids with multi-channel compression so as to restore 'normal' loudness for speech at different levels" BRITISH JOURNAL OF AUDIOLOGY, ACADEMIC PRESS, LONDON, GB, Bd. 34, Nr. 3, 1. Juni 2000 (2000-06-01), Seiten 165-177, XP002904929 ISSN: 0300-5364

## Beschreibung

Die vorliegende Erfindung betrifft ein Verfahren zum Anpassen eines Hörgeräts an einen Hörgeräteträger durch Auswählen eines Hörgeräts anhand eines Vergleichs der technischen Daten von mehreren Hörgeräten mit Hörverlustdaten des Hörgeräteträgers, Voreinstellen des ausgewählten Hörgeräts mit einer Zielverstärkungskurve und Feinanpassen einer Einstellung des voreingestellten Hörgeräts.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Die Hörgeräteauswahl, -voreinstellung und -feinanpassung durch den Akustiker unter Verwendung einer Anpass-Software dient dem Ziel, den individuellen Bedürfnissen des Schwerhörenden hinsichtlich Sprachverstehen und Klangqualität gerecht zu werden. Dies setzt eine große Erfahrung des Akustikers voraus, die jedoch mit zunehmender Komplexität der Hörsysteme und kurzen Produktzyklen immer schwieriger zu erreichen ist, so dass die Gefahr einer mangelhaften Versorgung wächst.

Die Anpass-Software gibt häufig Hilfestellungen, die insbesondere dem unerfahrenen Akustiker helfen sollen, die geeigneten Anpassschritte vorzunehmen. So wird beispielsweise bei der Hörgeräteauswahl der audiologische Passgrad ("MatchingLevel") eines Hörgeräts hinsichtlich des vorliegenden Hörverlusts angezeigt, oder es wird eine grobe Vorauswahl der geeigneten Anpassstrategien durch die Software vorgenommen. Diese Vorauswahl basiert jedoch häufig auf technischen Eigenschaften der Hörgeräte und ist nicht speziell ausgerichtet auf den potentiellen psychoakustischen Nutzen des Hörgeräts.

Die Druckschrift US 2002/0111745 A1 offenbart ein tragbares Höranalysesystem. Dabei können Parameter einer Hörantwort durch Audiometer gewonnen werden. Eine Antwortvorhersage wird benutzt, um eine Grundeinstellung eines Hörgeräts durchzuführen.

Des Weiteren beschreibt die Druckschrift EP 0 661 905 A2 ein Verfahren zur Anpassung eines Hörgeräts und ein entsprechendes Hörgerät. Mit einem perzeptiven Modell wird eine psychoakustische Größe, insbesondere die Lautheit, einerseits für eine Norm-Personengruppe und andererseits für ein einzelnes Individuum gewonnen. Auf der Grundlage der Differenz der beiden psychoakustischen Größen werden Stellangaben ermittelt, womit die Signalübertragung an einem Hörgerät ex situ konzipiert oder eingestellt wird bzw. in situ geführt wird.

Aus der Druckschrift US 5 729 658 A ist ein Verfahren zum Ermitteln der Sprachverständlichkeit bei Hörhilfen bekannt. Dabei wird der Hörverlust eines Patienten spektral vermessen und ein Computermodell des Hörgeräts erzeugt. Anschließend wird der integrierte Artikulationsindex gewonnen, der ein Maß für die Sprachverständlichkeit in verschiedenen Hörsituationen darstellt. Daraus wird wiederum dasjenige Gerät ausgewählt, mit dem die höchste Sprachverständlichkeit erreicht werden kann.

Weiterhin beschreibt der Artikel von B.C.J. Moore "Use of a loudness model for hearing aid fitting. IV. Fitting hearing aids with multi-channel compression so as to restore 'normal' loudness for speech at different level", British Journal of Audiology, Academic press, London, Bd. 34, Nr. 3, 1. Juni 2000 den Einsatz eines Lautheitsmodells für die Hörgeräteanpassung. Das Lautheitsmodell wird dabei auf das Audiogramm eines Schwerhörenden angewandt. Daraus wird dann die notwendige Verstärkung gewählt.

Die Aufgabe der vorliegenden Erfindung besteht darin, das Anpassen eines Hörgeräts an einen Hörgeräteträger zu vereinfachen und zu verbessern, so dass eine bessere Versorgung gewährleistet werden kann.

Erfindungsgemäß wird diese Aufgabe gelöst durch ein Verfahren nach Anspruch 1 zum Anpassen eines Hörgeräts an einen Hörgeräteträger durch Auswählen eines Hörgeräts anhand von Ausgangsdaten mehrerer Hörgeräte im Hinblick auf Hörverlustdaten des Hörgeräteträgers und einen oder beide der folgenden Schritte: Voreinstellen des ausgewählten Hörgeräts mit einer Zielverstärkungskurve und Feinanpassen einer Einstellung des voreingestellten Hörgeräts, wobei mindestens einer der Schritte Auswählen, Voreinstellen und Feinanpassen mit Hilfe eines einzigen perzeptiven Modells erfolgt, das durch den Hörverlust des Hörgeräteträgers abbildende Hörverlustdaten individualisiert ist.

Zum Auswählen des Hörgeräts wird ein vorgegebener Schall jeweils einem Simulationsmodell der zur Auswahl stehenden Hörgeräte zugeführt; die daraus resultierenden Simulationsdaten werden dem perzeptiven Modell eingegeben und die Auswahl des Hörgeräts erfolgt anhand der gewonnenen psychoakustischen Daten von dem perzeptiven Modell. Somit ist es möglich, bereits in der Anfangsphase den Hörgeschädigten bei der Auswahl des Hörgeräts zu entlasten.

Zum Voreinstellen eines ausgewählten Hörgeräts wird ein vorgegebener Schall einem Simulationsmodell des Hörgeräts mit mehreren Zielverstärkungskurven zugeführt; die resultierenden Simulationsdaten werden dem perzeptiven Modell zugeleitet und anhand von psychoakustischen Daten wird von dem perzeptiven Modell eine Zielverstärkungskurve festgelegt. Damit kann bereits bei dem ersten individuellen Einstellen (first fit) des Hörgeräts eine verhältnismäßig gute Anpassung erfolgen, so dass der Hörgeräteträger bereits beim ersten Tragen einen positiveren Gesamteindruck von dem neuen Hörgerät erhält.

In vorteilhafter Weise werden somit auch Empfindungsgrößen bei der Anpassung des Hörgeräts ohne hohen Rechenaufwand berücksichtigt. Auf diese Weise kann das Hörgerät also bereits vorab in Abhängigkeit von der individuellen Wahrnehmung ausgewählt und voreingestellt werden. Auch bei der Feinanpassung können die individuellen psychoakustischen Größen berücksichtigt werden, so dass die Anpassqualität steigt.

Vorzugsweise liefert das perzeptive Modell als psychoakustische Größe die Lautheit, die Klangschärfe, die Rauhigkeit, die Angenehmheit, den Höraufwand und/oder die Sprachverständlichkeit, so dass das Auswählen, Voreinstellen und/oder Feinanpassen anhand dieser psychoakustischen Größe(n) erfolgt. Von dem perzeptiven Modell können aber auch andere psychoakustische Größen geliefert und für die Anpassung verwendet werden.

Auch zum Feinanpassen kann ein adaptiver Algorithmus der Signalverarbeitung des Hörgeräts anhand von psychoakustischen. Daten von dem pezeptiven Modell eingestellt werden. Da das Feinanpassen üblicherweise in mehreren Iteratiönen erfolgt, können durch das perzeptive Modell dem Hörgeräteträger mehrere Gänge zum Akustiker erspart werden.

Besonders günstig ist es, wenn das Feinanpassen zusätzlich auf der Grundlage von Daten erfolgt, die der Hörgeräteträger mittels Datalogging bzw. Aufnahmen individueller akustischer Situationen erfasst hat. Damit lässt sich eine sehr individuelle Anpassung an die persönliche Schallumgebung erreichen.

Entsprechend einer weiteren Ausführungsform können durch das perzeptive Modell mehrere psychoakustische Größen gewonnen, die psychoakustischen Größen individuell gewichtet und die gewichteten psychoakustischen Größen für das Auswählen, Voreinstellen und/oder Feinanpassen verwendet werden. Somit lässt sich eine mehrdimensionale Parametrierung anhand von Empfindungsgrößen sehr wirkungsvoll durchführen.

Die vorliegende Erfindung ist anhand der beigefügten Zeichnungen näher erläutert, in denen zeigen:
FIG 1 den prinzipiellen Aufbau eines Hörgeräts gemäß dem Stand der Technik;
FIG 2 ein Flussdiagramm zur Auswahl und Voreinstellung eines Hörgeräts und
FIG 3 ein Blockschaltdiagramm zur Feinanpassung eines Hörgeräts.

Das nachfolgend näher geschilderte Ausführungsbeispiel stellt eine bevorzugte Ausführungsform der vorliegenden Erfindung dar.

Der erfindungsgemäße Einsatz eines perzeptiven Modells, das das individuelle Audiogramm bzw. entsprechende andere, den Hörverlust abbildende Daten berücksichtigt, liefert in den verschiedenen Schritten der Hörgeräteanpassung einen deutlichen Qualitätszuwachs der von der Anpass-Software vorgeschlagenen Maßnahmen. Das Modell liefert zu einem bestimmten Stimulus Vorhersagen wichtiger psychoakustischer Eigenschaften wie z. B Lautheit, Klangschärfe, Rauhigkeit, Angenehmheit, Höraufwand, subjektive Sprachverständlichkeit etc.

Die Hörgeräteanpassung kann grob in drei Schritte gegliedert werden: Die Hörgeräteauswahl, die Hörgerätevoreinstellung und optional die Hörgerätefeinanpassung. Die beiden ersten Schritte sind in FIG 2 angedeutet und der dritte Schritt in FIG 3.

Im Schritt der Hörgeräteauswahl wird gemäß FIG 2 das perzeptive Modell PM verwendet, indem einer oder mehrere typische Schalle S1, die der Schwerhörende zusammen mit dem Akustiker auswählt, mit Simulationsmodellen HM1, HM2, HM3 usw. der verschiedenen zur Auswahl stehenden Hörgeräte verarbeitet und dann dem perzeptiven Modell PM zugeführt werden. Auf diese Weise wird je nach algorithmischer Ausstattung bzw. Frequenzgang der verschiedenen Hörgeräte eines oder mehrere Geräte vorselektiert.

Entsprechend einer anderen Ausführungsform können die Daten für das Vorselektieren bereits in Form einer Datenbank für die Software zur Verfügung gestellt werden, so dass keine rechenintensive Online-Berechnung des Hörgerätemodells und des nachfolgenden perzeptiven Modells beim Akustiker vorgenommen werden muss.

In dem zweiten Schritt der Hörgeräteanpassung, nämlich der Hörgerätevoreinstellung, wird das Modell verändert, um die optimale Zielverstärkungskurve auszuwählen, wie dies ebenfalls in FIG 2 angedeutet ist. Zunächst werden geeignete Schalle S2 mit dem Hörgerätemodell, d. h. den verschiedenen Zielverstärkungskurven Z1, Z2, Z3 etc. prozessiert und die Ausgangssignale dem perzeptiven Modell PM zugeführt. Der Akustiker kann dann auf Basis der Resultate eine Wahl W treffen und so eine geeignete Zielverstärkung Z auswählen bzw. aus den Zielverstärkungskurven erstellen. D.h. es wird eine individuell geeignete Strategie ausgewählt, in Abhängigkeit davon, ob der Schwerhörende z. B. einen höheren Wert auf einen ausgewogenen Klang legt, oder ob er vornehmlich an einer Verbesserung der Sprachverständlichkeit interessiert ist.

Bei einer alternativen Ausführungsform könnten wiederum die Ergebnisse für verschiedene Schalle für repräsentative Hörverluste bereits als Datenbank hinterlegt sein, so dass keine rechenintensive Online-Berechnung vorgenommen werden muss, um die Wahl W treffen zu können. In diesem Fall würde der individuelle Hörverlust dem nächstliegenden repräsentativen Hörverlust zugeordnet werden. Das bedeutet, dass das perzeptive Modell auf der Grundlage des repräsentativen Hörverlusts oder mehrerer repräsentativer Hörverluste parametrisiert ist. In jedem Fall wird dann die gewählte Zielverstärkungskurve Z für das ausgewählte Hörgerät HG verwendet.

In dem optionalen Schritt der Hörgerätefeinanpassung kann das perzeptive Modell PM gemäß FIG 3 verwendet werden, um insbesondere bei adaptiven Algorithmen AL, die in der Laborsituation nur schwierig zu optimieren sind, die geeigneten Feinanpassungsschritte vorzunehmen. Konkret wird also durch den adaptiven Algorithmus ein Schall S3 prozessiert und dem perzeptiven Modell PM zugeführt. Mit Hilfe eines vom perzeptiven Modell gelieferten psychoakustischen Werts wird der Algorithmus AL parametrisiert. Wie in FIG 3 angedeutet ist, kann das perzeptive Modell im Hörgerät HG selbst implementiert sein oder außerhalb des Hörgeräts auf einem Rechner als perzeptives Modells PM' laufen. Somit kann der Akustiker auf der Basis der Aussagen des Schwerhörigen (welche perzeptive Dimension zu optimieren ist, bzw. welches Problem zu lösen ist) Parameter modifizieren und anhand der Modellsimulation sofort überprüfen, ob das gewünschte Resultat eintrifft.

Zusätzlich können zur weiteren Anpassung bzw. Feinanpassung Informationen aus einem Tragetest, die z.B. mittels Datalogging erfasst wurden, unterstützend einfließen. Die Beschreibung der akustischen Situation, z. B. eine Audiodatei oder alternativ technische Größen wie Pegel, SNR-Verhältnisse, Klassenzugehörigkeit etc. (hier ebenfalls als Ergebnis des "Datalogging" verstanden) kann für die Feinanpassung dem perzeptiven Modell und dem Modell des Geräts zugeführt werden. Die Software kann dann selbstständig die Parameter des Hörgeräts dahingehend optimieren, dass ein Maximum in einer Dimension, z. B. Lautheit, erreicht wird. Sofern kein absolutes Maximum vorliegt, könnte das Ergebnis auch in mehreren Einstellungen liegen, die der Hörgeschädigte anschließend selbst auf Tauglichkeit bewertet. Auch in diesem Fall ist es denkbar, die aufwändige Berechnung in der Anpass-Software im Vorfeld durch repräsentative Schalle durchzuführen und die Anpass-Software selbst mit einer Datenbank von Problemsituationen und geeigneten Lösungsvorschlägen zu füllen.

Wie oben geschildert, können erfindungsgemäß psychoakustische, d.h. perzeptive Kenngrößen in den unterschiedlichen Schritten der Hörgeräteanpassung durch die Anpass-Software zur Verfügung gestellt werden. In all diesen Schritten erlaubt das perzeptive Modell eine individuelle Gewichtung jeder der verschiedenen psychoakustischen Dimensionen, d.h. ob individuell beispielsweise das subjektive Sprachverstehen im Vordergrund steht oder eher die Klangqualität.

## Patentansprüche

1. Verfahren zum Anpassen eines Hörgeräts an einen Hörgeräteträger durch
- Auswählen eines Hörgeräts (HG) anhand von Ausgangsdaten mehrerer Hörgeräte im Hinblick auf Hörverlustdaten des Hörgeräteträgers, und
▪ Voreinstellen des ausgewählten Hörgeräts mit einer Zielverstärkungskurve (Z) und/oder
▪ Feinanpassen einer Einstellung des voreingestellten Hörgeräts,
**dadurch gekennzeichnet, dass**
- mindestens die Schritte Auswählen und Voreinstellen mit Hilfe eines einzigen perzeptiven Modells (PM, PM') erfolgen, das durch den Hörverlust des Hörgeräteträgers abbildende Hörverlustdaten individualisiert ist,
- zum Auswählen des Hörgeräts (HG) ein vorgegebener Schall (S1, S2) jeweils einem Simulationsmodell (HM1, HM2, HM3) der zur Auswahl stehenden Hörgeräte zugeführt wird, die daraus resultierenden Simulationsdaten dem perzeptiven Modell (PM, PM') eingegeben werden und die Auswahl des Hörgeräts (HG) anhand der gewonnenen psychoakustischen Daten von dem perzeptiven Modell erfolgt, und
- zum Voreinstellen eines ausgewählten Hörgeräts ein vorgegebener Schall (S1, S2) einem Simulationsmodell des Hörgeräts mit mehreren Zielverstärkungskurven (Z1, Z2, Z3) zugeführt wird, die resultierenden Simulationsdaten dem perzeptiven Modell (PM, PM') zugeleitet werden und anhand von psychoakustischen Daten von dem perzeptiven Modell eine Zielverstärkungskurve festgelegt wird.

2. Verfahren nach Anspruch 1, wobei das perzeptive Modell (PM, PM') als psychoakustische Größe die Lautheit, die Klangschärfe, die Rauhigkeit, die Angenehmheit, die Höranstrengung und/oder die Sprachverständlichkeit liefert, so dass das Auswählen, Voreinstellen und/oder Feinanpassen anhand dieser psychoakustischen Größe erfolgt.

3. Verfahren nach einem der vorhergehenden Ansprüche, wobei zum Feinanpassen ein adaptiver Algorithmus (AL) der Signalverarbeitung des Hörgeräts anhand von psychoakustischen Daten von dem perzeptiven Modell (PM, PM') eingestellt wird.

4. Verfahren nach einem der vorhergehenden Ansprüche, wobei das Feinanpassen auf der Grundlage von Daten erfolgt, die der Hörgeräteträger mittels Datalogging erfasst hat.

5. Verfahren nach einem der vorhergehenden Ansprüche, wobei durch das perzeptive Modell (PM, PM') mehrere psychoakustische Größen gewonnen, die psychoakustischen Größen individuell gewichtet und die gewichteten psychoakustischen Größen für das Auswählen, Voreinstellen und/oder Feinanpassen verwendet werden.

## Claims

1. A method for adjusting a hearing device to suit a hearing device wearer by:
- selecting a hearing device (HG) with the aid of original data for several hearing devices in respect of data relating to the hearing loss of the hearing device wearer; and
▪ presetting the selected hearing device with a target amplification curve (Z) and/or
▪ effecting a fine adjustment of a setting of the preset hearing device
**characterized in that**
- at least the steps of selecting and presetting are carried out using a single perceptive model (PM, PM') that is individualized by hearing loss data that map the hearing loss of the hearing device wearer,
- the hearing device (HG) is selected by supplying a prescribed sound (S1, S2) to a respective simulation model (HM1, HM2, HM3) of the hearing devices available for selection, inputting the resultant simulation data into the perceptive model (PM, PM') and selecting the hearing device (HG) with the aid of the obtained psychoacoustic data from the perceptive model, and
- a selected hearing device is preset by supplying a prescribed sound (S1, S2) to a simulation model of the hearing device having multiple target amplification curves (Z1, Z2, Z3), routing the resulting simulation data to the perceptive model (PM, PM') and stipulating a target amplification curve with the aid of psychoacoustic data from the perceptive model.

2. The method as claimed in claim 1, the perceptive model (PM, PM') delivering one or more of loudness, sharpness of sound, harshness, pleasantness, listening effort and language comprehension as a psychoacoustic variable, so that one or more of the steps of selecting, presetting, and effecting the fine adjustment is carried out using this psychoacoustic variable.

3. The method as claimed in either of the preceding claims, wherein the fine adjustment comprises adjusting an adaptive signal processing algorithm (AL) of the hearing device with the aid of psychoacoustic data from the perceptive model (PM, PM').

4. The method as claimed in one of the preceding claims, the fine adjustment being effected based on data that the hearing device wearer has captured by way of data logging.

5. The method as claimed in one of the preceding claims, which comprises obtaining several psychoacoustic variables through the perceptive model (PM, PM'), weighting the psychoacoustic variables individually, and using the weighted psychoacoustic variables for one or more of selecting, presetting, and fine adjustment.

## Revendications

1. Procédé d'adaptation d'un appareil auditif à un porteur d'appareil auditif consistant à :
- sélectionner un appareil auditif (HG) sur la base de données de sortie d'une pluralité d'appareils auditifs du point de vue des données de perte d'audition du porteur d'appareil auditif, et
• prérégler l'appareil auditif sélectionné avec une courbe d'amplification cible (Z) et/ou
• adapter avec précision un réglage de l'appareil auditif préréglé,
**caractérisé en ce que**
- les étapes de sélection et de préréglage s'effectuent au moins à l'aide d'un modèle perceptif unique (PM, PM') qui est individualisé par des données de perte auditive représentant la perte auditive du porteur d'appareil auditif,
- un son (S1, S2) prédéterminé est respectivement appliqué à un modèle de simulation (HM1, HM2, HM3) des appareils auditifs à sélectionner en vue de sélectionner l'appareil auditif (HG), les données de simulation qui en résultent sont introduites dans le modèle perceptif (PM, PM') et la sélection de l'appareil auditif (HG) s'effectue sur la base des données psycho-acoustiques obtenues par le modèle perceptif, et
- un son (S1, S2) prédéterminé est appliqué à un modèle de simulation de l'appareil auditif avec plusieurs courbes d'amplification cibles (Z1, Z2, Z3) pour prérégler un appareil auditif sélectionné, les données de simulation qui en résultent sont acheminées vers le modèle perceptif (PM, PM') et une courbe d'amplification cible est établie par le modèle perceptif sur la base de données psycho-acoustiques.

2. Procédé selon la revendication 1, dans lequel le modèle perceptif (PM, PM') délivre en tant que grandeur psycho-acoustique l'intensité sonore, la netteté des sons, la raucité, le caractère agréable, l'effort auditif et/ou l'intelligibilité de la parole, de manière à ce que la sélection, le préréglage et/ou l'adaptation précise s'effectuent sur la base de ces grandeurs psycho-acoustiques.

3. Procédé selon l'une quelconque des revendications précédentes, dans lequel un algorithme adaptatif (AL) du traitement du signal de l'appareil auditif est réglé à des fins d'adaptation précise sur la base de données psycho-acoustiques du modèle perceptif (PM, PM').

4. Procédé selon l'une quelconque des revendications précédentes, dans lequel l'adaptation précise s'effectue sur la base de données que le porteur d'appareil auditif a obtenues par enregistrement de données.

5. Procédé selon l'une quelconque des revendications précédentes, dans lequel plusieurs grandeurs psycho-acoustiques sont obtenues au moyen du modèle perceptif (PM, PM'), les grandeurs psycho-acoustiques sont individuellement pondérées et les grandeurs psycho-acoustiques pondérées sont utilisées pour la sélection, le préréglage et/ou l'adaptation précise.
